# EUROPÄISCHE PATENTSCHRIFT

(11) **EP 3 575 516 B1**
(45) Veröffentlichungstag und Bekanntmachung des Hinweises auf die Patenterteilung: **25.11.2020**
(21) Anmeldenummer: 19173847.5
(22) Anmeldetag: 10.05.2019
(51) Int. Cl.: E05B 15/00, E05B 15/04, E05B 47/00

(54) **VERRIEGELUNGSANTRIEB**
LOCKING DRIVE
ENTRAÎNEMENT DE VERROUILLAGE

(30) Priorität: 28.05.2018 DE 102018208416
(43) Veröffentlichungstag der Anmeldung: 04.12.2019
(73) Patentinhaber: GEZE GmbH, 71229 Leonberg (DE)
(72) Erfinder: Strobel, Fabian, 71229 Leonberg (DE)

(56) Entgegenhaltungen:
- EP-A1- 2 369 100
- EP-A2- 0 707 123
- WO-A1-2017/196195
- DE-A1- 19 942 822
- GB-A- 2 253 239

## Beschreibung

Die Erfindung betrifft einen Verriegelungsantrieb zum Verriegeln und Entriegeln eines Flügels eines Fensters, einer Tür oder dergleichen. Derartige Verriegelungsantriebe sind zum Beispiel aus EP 0 707 123 A2 oder DE 199 42 822A1 bekannt.

Über einen solchen Verriegelungsantrieb ist der betreffende Fenster- bzw. Türflügel über einen diesem zugeordneten Verriegelungsbeschlag automatisch verriegelbar und entriegelbar, womit eine jeweilige Betätigung des Verriegelungsbeschlags entsprechend vereinfacht wird.

Die bisher üblichen Verriegelungsantriebe der eingangs genannten Art weisen nun aber den Nachteil auf, dass, nachdem der Verriegelungs- bzw. Entriegelungsvorgang relativ schnell vonstattengehen soll, die dazu erforderliche Bewegungsgeschwindigkeit des Antriebs relativ hoch sein muss, was nun aber entsprechende Geräusche mit sich bringt, die umso störender sind, je schneller sich der Antrieb bewegt.

Der Erfindung liegt die Aufgabe zugrunde, einen Verriegelungsantrieb der eingangs genannten Art anzugeben, mit dem ein unmittelbares automatisches Verriegeln und Entriegeln des Fenster- bzw. Türflügels innerhalb möglichst kurzer Zeit bei möglichst geringer Geräuschentwicklung ermöglicht wird.

Erfindungsgemäß wird diese Aufgabe durch einen Verriegelungsantrieb mit den Merkmalen des Anspruchs 1 gelöst. Bevorzugte Ausführungsformen des erfindungsgemäßen Verriegelungsantriebs ergeben sich aus den Unteransprüchen, der vorliegenden Beschreibung sowie der Zeichnung.

Der erfindungsgemäße Verriegelungsantrieb zum Verriegeln und Entriegeln eines Flügels eines Fensters, einer Tür oder dergleichen umfasst ein Gehäuse, einen mechanischen Verriegelungs-Energiespeicher zum Verriegeln des Flügels über die in diesem Verriegelungs-Energiespeicher speicherbare Energie, einen mechanischen Entriegelungs-Energiespeicher zum Entriegeln des Flügels über die in diesem Entriegelungs-Energiespeicher speicherbare Energie, eine durch den sich schließenden Flügel beaufschlagbare, mit den Energiespeichern koppelbare Spannvorrichtung zum Vorspannen der Energiespeicher und eine Steuerungseinrichtung. Dabei ist über die Steuerungseinrichtung zur Verriegelung des Flügels die Entladung des vorgespannten Verriegelungs-Energiespeichers und zur Entriegelung des Flügels die Entladung des vorgespannten Entriegelungs-Energiespeichers auslösbar und die Spannvorrichtung über eine Kupplung an die Energiespeicher angeschlossen, die bei sich öffnendem Flügel zur Aufhebung der Kopplung zwischen der Spannvorrichtung und den Energiespeichern im Leerlauf betreibbar ist und über die bei sich schließendem Flügel die Spannvorrichtung und die Energiespeicher zum Vorspannen der Energiespeicher durch den sich schließenden Flügel miteinander koppelbar sind.

Aufgrund dieser Ausbildung ist mit dem Verriegelungsantrieb jeweils ein unmittelbares automatisches mechanisches Verriegeln und Entriegeln des Fenster- bzw. Türflügels innerhalb sehr kurzer Zeit bei auf ein Minimum reduzierter Geräuschentwicklung gewährleistet. So erfolgt bei einem jeweiligen Verriegelungs- bzw. Entriegelungsvorgang für das betreffende Verriegeln bzw. Entriegeln des Fenster- bzw. Türflügels zunächst eine entsprechende Betätigung des diesem zugeordneten Verriegelungsbeschlags durch die in einem jeweiligen Energiespeicher gespeicherte mechanische Energie. Erst anschließend werden durch das Schließen des Tür- bzw. Fensterflügels die Energiespeicher für einen darauffolgenden Verriegelungs- und Entriegelungsvorgang wieder vorgespannt. Das Vorspannen der Energiespeicher kann ohne jeglichen Zeitdruck erfolgen, da die vom Benutzer jeweils geforderte Aktion, d.h. das eigentliche Verriegeln bzw. Entriegeln, bereits ausgeführt ist. Für ein solches Vorladen der Energiespeicher kann der Antrieb somit später und insbesondere auch mit relativ geringer Geschwindigkeit betätigt werden, wodurch die betreffende Geräuschentwicklung auf ein Minimum reduziert wird. Gleichzeitig ergeben sich für den jeweiligen Benutzer sehr geringe Wartezeiten, nachdem das eigentlich Verriegeln bzw. Entriegeln des Fenster- bzw. Türflügels durch die gespeicherte Energie des betreffenden Energiespeichers innerhalb sehr kurzer Zeit und insbesondere innerhalb weniger als einer Sekunde erfolgt.

Im Vergleich zu einer Betätigung über einen gewöhnlichen Fenstergriff wird das Verriegeln bzw. Entriegeln somit durch die automatische Betätigung nicht nur vereinfacht, sondern auch wesentlich beschleunigt, ohne dass dabei störende Geräusche entstehen.

Bevorzugt umfasst der Verriegelungs-Energiespeicher eine über die Spannvorrichtung vorspannbare Verriegelungs-Federeinheit und/oder der Entriegelungs-Energiespeicher eine über die Spannvorrichtung vorspannbare Entriegelungs-Federeinheit.

Die eigentliche Verriegelung bzw. Entriegelung des Fenster- bzw. Türflügels erfolgt in diesem Fall durch die Energie einer durch das Schließen des Flügels vorspannbaren Verriegelungs-Federeinheit bzw. durch die Energie einer durch das Schließen des Flügels vorspannbaren Entriegelungs-Federeinheit.

Von Vorteil ist insbesondere auch, wenn die Spannvorrichtung eine durch eine vorgespannte Federeinheit in Richtung des Flügels beaufschlagte Hebelanordnung umfasst. Mit einer solchen eine federbeaufschlagte Hebelanordnung umfassenden Spannvorrichtung kann der Verriegelungsantrieb im Aufbau relativ einfach gehalten werden.

Gemäß einer bevorzugten praktischen Ausführungsform umfasst der Verriegelungsantrieb einen mit einem Verriegelungsbeschlag des Flügels verbindbaren oder verbundenen Schlitten, der zwischen einer Verriegelungsposition und einer Entriegelungsposition verschiebbar gelagert ist, in denen er durch eine Feststelleinrichtung jeweils feststellbar und durch den vorgeladenen Entriegelungs-Energiespeicher bzw. den vorgeladenen Verriegelungs-Energiespeicher beaufschlagbar ist.

Dabei ist die Feststellvorrichtung durch die Steuerungseinrichtung bevorzugt so ansteuerbar, dass der seine Verriegelungsposition einnehmende, durch den vorgespannten Entriegelungs-Energiespeicher beaufschlagte Schlitten zur Entriegelung des Flügels freigegeben wird, um durch die im Entriegelungs-Energiespeicher gespeicherte Energie in seine Entriegelungsposition verschoben zu werden.

Vorteilhafterweise stützt sich dabei der sich zur Verschiebung des Schlittens in dessen Entriegelungsposition entladende Entriegelungs-Energiespeicher bzw. Entriegelungs-Federeinheit einerseits am Schlitten ab, während er andererseits fest abgestützt ist.

Zudem ist die Feststelleinrichtung durch die Steuerungseinrichtung vorteilhafterweise so ansteuerbar, dass der Schlitten nach seiner Überführung aus seiner Verriegelungsposition in seine Entriegelungsposition in seiner Entriegelungsposition wieder festgestellt wird.

Darüber hinaus ist die Feststelleinrichtung durch die Steuerungseinrichtung bevorzugt so ansteuerbar, dass der seine Entriegelungsposition einnehmende, durch den vorgespannten Verriegelungs-Energiespeicher beaufschlagte Schlitten zur Verriegelung des Flügels freigegeben wird, um durch die im vorgespannten Verriegelungs-Energiespeicher gespeicherte Energie in seine Verriegelungsposition verschoben zu werden.

Vorteilhafterweise stützt sich dabei der sich zur Verschiebung des Schlittens in dessen Verriegelungsposition entladende Verriegelungs-Energiespeicher bzw.

Verriegelungs-Federeinheit einerseits am Schlitten ab, während er andererseits fest abgestützt ist.

Zudem ist die Feststelleinrichtung durch die Steuerungseinrichtung vorteilhafterweise so ansteuerbar, dass der Schlitten nach seiner Überführung aus seiner Entriegelungsposition in seine Verriegelungsposition in seiner Verriegelungsposition wieder festgestellt wird.

Gemäß einer zweckmäßigen praktischen Ausführungsform des erfindungsgemäßen Verriegelungsantriebs sind der Verriegelungs-Energiespeicher und der Entriegelungs-Energiespeicher über einen insbesondere linear verschiebbaren, über die Kupplung mit der Spannvorrichtung koppelbaren Bügel oder dergleichen insbesondere gleichzeitig vorspannbar.

Mit einem solchen Bügel, über den der Verriegelungs-Energiespeicher und der Entriegelungs-Energiespeicher insbesondere gleichzeitig vorspannbar sind, ist wiederum ein relativ einfach gehaltener Aufbau des Verriegelungsantriebs möglich.

Bevorzugt ist dabei nach erfolgtem Vorspannen der Energiespeicher und erfolgtem Feststellen des Bügels durch die Feststelleinrichtung der Bügel über die wieder im Leerlauf betriebene Kupplung von der Spannvorrichtung entkoppelbar.

Von Vorteil ist insbesondere auch, wenn der Verriegelungs-Energiespeicher über den Bügel gegen den durch die Feststelleinrichtung in seiner Entriegelungsposition festgestellten Schlitten vorspannbar ist.

Dagegen ist der Entriegelungs-Energiespeicher über den Bügel zweckmäßigerweise gegen das Gehäuse oder einen gehäusefesten Anschlag vorspannbar.

Von Vorteil ist insbesondere auch, wenn der Schlitten bei durch die Feststelleinrichtung festgestelltem Bügel durch den sich entladenden, sich einerseits am Schlitten und andererseits am festgestellten Bügel abstützenden Verriegelungs-Energiespeicher relativ zum Bügel aus seiner Entriegelungsposition in seine Verriegelungsposition verschiebbar ist.

Von Vorteil ist zudem, wenn der Schlitten über den von der Feststellvorrichtung freigegebenen Bügel durch den sich entladenden, sich einerseits am freigegebenen Bügel und andererseits am Gehäuse bzw. gehäusefesten Anschlag abstützenden Entriegelungs-Energiespeicher aus seiner Entriegelungsposition in seine Verriegelungsposition verschiebbar ist.

Bevorzugt ist dabei während einer jeweiligen über den Bügel erfolgenden Verschiebung des Schlittens zwischen dessen Entriegelungsposition und dessen Verriegelungsposition der Bügel durch die im Leerlauf betriebene Kupplung von der Spannvorrichtung entkoppelt und der Verriegelungs-Energiespeicher entspannt.

Gemäß einer zweckmäßigen praktischen Ausführungsform des erfindungsgemäßen Verriegelungsantriebs ist der Bügel mit zwei einander gegenüberliegenden Randabschnitten versehen, zwischen denen der Schlitten und der Verriegelungs-Energiespeicher angeordnet sind, wobei der Verriegelungs-Energiespeicher zwischen einem der beiden Randabschnitte und dem Schlitten und der Entriegelungs-Energiespeicher zwischen dem anderen Randabschnitt und dem Gehäuse bzw. gehäusefesten Anschlag angeordnet ist.

Die zwischen den Energiespeichern bzw. dem Bügel und der Spannvorrichtung vorgesehene Kupplung kann beispielsweise eine Art Kugelschreiber-Mechanik umfassen.

Die Erfindung wird im Folgenden anhand eines Ausführungsbeispiels unter Bezugnahme auf die Zeichnung näher erläutert; in dieser zeigen:
- Fig. 1: eine schematische Darstellung einer beispielhaften Ausführungsform eines erfindungsgemäßen Verriegelungsantriebs bei geschlossenem Fenster- bzw. Türflügel, wobei der Schlitten in seiner Entriegelungsposition festgestellt, der Verriegelungs-Energiespeicher über den festgestellten Bügel gegen den festgestellten Schlitten vorgespannt und der am Gehäuse abgestützte Entriegelungs-Energiespeicher gegen den festgestellten Bügel vorgespannt ist,
- Fig. 2: eine schematische Darstellung des Verriegelungsantriebs gemäß Fig. 1 bei geschlossenem Fenster- bzw. Türflügel, wobei der Schlitten in seiner Verriegelungsposition festgestellt, der Verriegelungs-Energiespeicher entladen und der am Gehäuse abgestützte Entriegelungs-Energiespeicher gegen den festgestellten Bügel vorgespannt ist,
- Fig. 3: eine schematische Darstellung des Verriegelungsantriebs gemäß Fig. 1 bei geschlossenem Fenster- bzw. Türflügel, wobei der bei im Leerlauf betriebener, zwischen dem Bügel und der Spannvorrichtung vorgesehener Kupplung über den Bügel in seine Entriegelungsposition verschobene Schlitten in seiner Entriegelungsposition festgestellt und sowohl der Verriegelungs-Energiespeicher als auch der EntriegelungsEnergiespeicher jeweils entladen ist,
- Fig. 4: eine schematische Darstellung des Verriegelungsantriebs gemäß Fig. 1 bei offenem Fenster- bzw. Türflügel und in Richtung des offenen Flügels ausgefederter, wieder in die Kupplung eingerasteter Spannvorrichtung, wobei der Schlitten in seiner Entriegelungsposition festgestellt und sowohl der Verriegelungs-Energiespeicher als auch der Entriegelungs-Energiespeicher jeweils entladen sind, und
- Fig. 5: eine schematische Darstellung des Verriegelungsantriebs gemäß Fig. 1 bei wieder geschlossenem Fenster- bzw. Türflügel und durch den sich schließenden Flügel vorgespannten Energiespeichern, wobei der Schlitten in seiner Entriegelungsposition festgestellt, der Verriegelungs-Energiespeicher über den festgestellten Bügel gegen den festgestellten Schlitten vorgespannt und der am Gehäuse abgestützte Entriegelungs-Energiespeicher gegen den festgestellten Bügel vorgespannt ist, womit der Verriegelungsantrieb wieder seinen bereits in der Fig. 1 dargestellten Anfangszustand einnimmt.

Die Fig. 1 bis 5 zeigen unterschiedliche Zustände einer beispielhaften Ausführungsform eines erfindungsgemäßen Verriegelungsantriebs 10 zum Verriegeln und Entriegeln eines Flügels 12 eines Fensters, einer Tür oder dergleichen.

Der Verriegelungsantrieb 10 umfasst ein Gehäuse 14, einen mechanischen Verriegelungs-Energiespeicher 16 zum Verriegeln des Flügels 12 über die in diesem Verriegelungs- und Energiespeicher 16 speicherbare Energie, einen mechanischen Entriegelungs-Energiespeicher 18 zum Entriegeln des Flügels 12 über die in diesem Entriegelungs-Energiespeicher 18 speicherbare Energie, eine durch den sich schließenden Flügel 12 beaufschlagbare, mit den Energiespeichern 16, 18 koppelbare Spannvorrichtung 20 zum Vorspannen der Energiespeicher 16, 18 und eine Steuerungseinrichtung 22.

Dabei ist über die Steuerungseinrichtung 22 zur Verriegelung des Flügels 12 die Entladung des vorgespannten Verriegelungs-Energiespeichers 16 und zur Entriegelung des Flügels 12 die Entladung des vorgespannten Entriegelungs-Energiespeichers 18 auslösbar und die Spannvorrichtung 20 über eine Kupplung 24 an die Energiespeicher 16, 18 angeschlossen, die bei sich öffnendem Flügel 12 zur Aufhebung der Kopplung zwischen der Spannvorrichtung 20 und den Energiespeichern 16, 18 im Leerlauf betreibbar ist und über die bei sich schließendem Flügel 12 die Spannvorrichtung 20 und die Energiespeicher 16, 18 zum Vorspannen der Energiespeicher 16, 18 durch den sich schließenden Flügel 12 miteinander gekoppelt sind.

Beim vorliegenden Ausführungsbeispiel umfasst der mechanische Verriegelungs-Energiespeicher 16 beispielsweise eine über die Spannvorrichtung 20 vorspannbare Verriegelungs-Federeinheit und der mechanisch Entriegelungs-Energiespeicher 18 eine über die Spannvorrichtung 20 vorspannbare Entriegelungs-Federeinheit.

Die Spannvorrichtung 20 umfasst im vorliegenden Fall beispielsweise eine durch eine vorgespannte Federeinheit 26 in Richtung des Flügels 12 beaufschlagte Hebelanordnung 28.

Der Verriegelungsantrieb 10 umfasst einen mit einem Verriegelungsbeschlag des Flügels 12 verbindbaren oder verbundenen Schlitten 30, der zwischen einer Verriegelungsposition (vgl. Fig. 2) und einer Entriegelungsposition (vgl. die Fig. 1 und 3 bis 5) verschiebbar gelagert ist, in denen er durch eine Feststelleinrichtung 32 jeweils feststellbar und durch den vorgeladenen Entriegelungs-Energiespeicher 18 (vgl. insbesondere die Fig. 1 und 5) bzw. den vorgeladenen Verriegelungs-Energiespeicher 16 (vgl. insbesondere Fig. 2) beaufschlagbar ist.

Die Feststelleinrichtung 32 ist durch die Steuerungseinrichtung 22 so ansteuerbar, dass der seine Verriegelungsposition einnehmende, durch den vorgespannten Entriegelungs-Energiespeicher 18 beaufschlagte Schlitten 30 zur Entriegelung des Flügels 12 freigegeben wird, um durch die im Entriegelungs-Energiespeicher 18 gespeicherte Energie in seine Entriegelungsposition verschoben zu werden (vgl. die Fig. 2 und 3).

Dabei stützt sich der zur Verschiebung des Schlittens 30 in dessen Entriegelungsposition entladende Entriegelungs-Energiespeicher 18 bzw. Entriegelungs-Federeinheit einerseits am Schlitten 30 ab, während er andererseits fest abgestützt ist (vgl. nochmals die Fig. 2 und 3).

Zudem ist die Feststelleinrichtung 32 durch die Steuerungseinrichtung 22 so ansteuerbar, dass der Schlitten 30 nach seiner Überführung aus seiner Verriegelungsposition in seine Entriegelungsposition in seiner Entriegelungsposition wieder festgestellt wird (vgl. insbesondere Fig. 3).

Darüber hinaus ist die Feststelleinrichtung 32 durch die Steuerungseinrichtung 22 so ansteuerbar, das der seine Entriegelungsposition einnehmende, durch den vorgespannten Verriegelungs-Energiespeicher 16 beaufschlagte Schlitten 30 zur Verriegelung des Flügels 12 freigegeben wird, um durch die im vorgespannten Verriegelungs-Energiespeicher 16 gespeicherte Energie in seine Verriegelungsposition verschoben zu werden (vgl. die Fig. 1 und 2).

Dabei stützt sich der sich zur Verschiebung des Schlittens 30 in dessen Verriegelungsposition entladende Verriegelungs-Energiespeicher 16 bzw. Verriegelungs-Federeinheit einerseits am Schlitten 30 ab, während er andererseits fest abgestützt ist. Zudem ist die Feststellvorrichtung 32 durch die Steuerungseinrichtung 22 so ansteuerbar, dass der Schlitten 30 nach seiner Überführung aus seiner Entriegelungsposition in seine Verriegelungsposition in seiner Verriegelungsposition wieder festgestellt wird (vgl. insbesondere Fig. 2).

Wie aus den Fig. 1 bis 5 zudem ersichtlich, können der Verriegelungs-Energiespeicher 16 und der Entriegelungs-Energiespeicher 18 beispielsweise über einen insbesondere linear verschiebbaren, über die Kupplung 24 mit der Spannvorrichtung koppelbaren Bügel 34 oder dergleichen insbesondere gleichzeitig vorspannbar sein.

Dabei ist nach erfolgtem Vorspannen der Energiespeicher 16, 18 und erfolgtem Feststellen des Bügels 34 durch die Feststelleinrichtung 32 der Bügel 34 über die wieder im Leerlauf betreibbare Kupplung 24 von der Spannvorrichtung 20 entkoppelbar (vgl. insbesondere nochmals Fig. 5). Wie Insbesondere wieder aus der Fig. 5 ersichtlich, ist der Verriegelungs-Energiespeicher 16 über den Bügel 34 gegen den durch die Feststelleinrichtung 32 in seiner Entriegelungsposition festgestellten Schlitten 30 vorspannbar.

Demgegenüber ist der Entriegelungs-Energiespeicher 18 über den Bügel 34 gegen das Gehäuse 14 (vgl. insbesondere wieder Fig. 5) oder einen gehäusefesten Anschlag vorspannbar.

Beim vorliegenden Ausführungsbeispiel ist der Schlitten 30 bei durch die Feststelleinrichtung 32 festgestellten Bügel 34 durch den sich entladenden, sich einerseits am Schlitten 30 und andererseits am festgestellten Bügel 34 abstützenden Verriegelungs-Energiespeicher 16 relativ zum Bügel 34 aus seiner Entriegelungsposition in seine Verriegelungsposition verschiebbar (vgl. die Fig. 1 und 2).

Wie sich aus den Fig. 2 und 3 ergibt, ist der Schlitten 30 über den von der Feststelleinrichtung 32 freigegebenen Bügel 34 durch den sich entladenden, sich einerseits am freigegebenen Bügel 34 und andererseits am Gehäuse 14 bzw. gehäusefesten Anschlag abstützenden Entriegelungs-Energiespeicher 18 aus seiner Entriegelungsposition in seine Verriegelungsposition verschiebbar.

Dabei ist während einer jeweiligen über den Bügel 34 erfolgenden Verschiebung des Schlittens 30 zwischen dessen Entriegelungsposition und dessen Verriegelungsposition der Bügel 34 durch die im Leerlauf betriebene Kupplung 24 von der Spannvorrichtung 20 entkoppelt und der Verriegelungs-Energiespeicher 16 entspannt.

Wie den Fig. 1 bis 5 zudem zu entnehmen ist, ist der Bügel 34 im vorliegenden Fall beispielsweise mit zwei einander gegenüberliegenden Randabschnitten 36, 38 versehen, zwischen denen der Schlitten 30 und der Verriegelungs-Energiespeicher 16 angeordnet sind, wobei der Verriegelungs-Energiespeicher 16 zwischen einem der beiden Randabschnitte 36, 38, nämlich dem Randabschnitt 36, und dem Schlitten 30 und der Entriegelungs-Energiespeicher 18 zwischen dem anderen Randabschnitt 38 und dem Gehäuse 14 bzw. gehäusefesten Anschlag angeordnet ist.

Die zwischen den mechanischen Energiespeichern 16, 18 und der Spannvorrichtung 20 vorgesehene Kupplung 24 kann beispielsweise eine Art Kugelschreiber-Mechanik umfassen.

Im vorliegenden Fall handelt es sich bei dem Flügel 12 beispielsweise um einen um eine Achse 40 schwenkbaren Drehflügel.

In den unterschiedliche Zustände des Verriegelungsantriebs 10 wiedergebenden Fig. 1 bis 5 ist mit dem jeweiligen der Kupplung 24 zugeordneten Pfeil die Bewegungsrichtung der Mechanik der Kupplung angedeutet ist.

Dabei ist in der Darstellung gemäß Fig. 1 bei geschlossenem Flügel 12 der Schlitten 30 in seiner Entriegelungsposition festgestellt, der Verriegelungs-Energiespeicher über den festgestellten Bügel 34 gegen den festgestellten Schlitten 30 vorgespannt und der am Gehäuse 14 abgestützte Entriegelungs-Energiespeicher 18 gegen den festgestellten Bügel 34 vorgespannt. In der Fig. 1 hält die Feststelleinrichtung 32 links den Bügel 34 und rechts den Schlitten 30 auf Position.

In der Darstellung gemäß Fig. 2 ist bei geschlossenem Flügel 12 der Schlitten 30 in seiner Verriegelungsposition festgestellt, der Verriegelungs-Energiespeicher 16 entspannt und der am Gehäuse 14 abgestützte Entriegelungs-Energiespeicher 18 gegen den festgestellten Bügel 34 vorgespannt.

In der Darstellung gemäß Fig. 3 ist bei nach wie vor geschlossenem Flügel 12 der Schlitten 30 in seiner Entriegelungsposition festgestellt, nachdem er über den freigegebenen Bügel 34 durch den sich entladenden Entriegelungs-Energiespeicher 18 aus seiner Verriegelungsposition in seine Entriegelungsposition verschoben wurde. Der Entriegelungs-Energiespeicher 18 ist somit entladen. Nachdem mit dem Schlitten 30 bei im Leerlauf betriebener Kupplung und damit abgekoppelter Spannvorrichtung 20 auch der Bügel 34 entsprechend verschoben wurde, behält der Verriegelungs-Energiespeicher 16 seinen entladenen Zustand bei.

Fig. 4 zeigt den Verriegelungsantrieb 10 bei offenem Flügel und durch die Federeinheit 26 in Richtung des offenen Flügels 12 ausgefederter, wieder in die Kupplung 24 eingerasteter Spannvorrichtung 20. Dabei ist der Schlitten 30 in seiner Entriegelungsposition festgestellt, während sowohl der Verriegelungs-Energiespeicher 16 als auch der Entriegelungs-Energiespeicher 18 jeweils entladen bzw. entspannt sind.

Schließlich zeigt Fig. 5 den Verriegelungsantrieb 10 bei wieder geschlossenem Flügel 12 und durch den sich schließenden Flügel 12 vorgespannten Energiespeichern 16, 18. Dabei ist der Schlitten 30 wieder in seiner Entriegelungsposition festgestellt, der Verriegelungs-Energiespeicher 16 über den festgestellten Bügel 34 gegen den festgestellten Schlitten 30 vorgespannt und der am Gehäuse 14 abgestützte Entriegelungs-Energiespeicher 18 gegen den festgestellten Bügel 34 vorgespannt, womit der Verriegelungsantrieb wieder seinen bereits in der Fig. 1 dargestellten Anfangszustand einnimmt. Während bei durch den sich schließenden Flügel 12 zum Vorspannen der Energiespeicher 16, 18 beaufschlagter Spannvorrichtung 20 diese über die Kupplung 24 mit dem freigegebenen Bügel 34 gekoppelt ist, koppelt sich die Spannvorrichtung wieder aus, sobald die Feststelleinrichtung 32 greift, d.h. der Bügel 34 bei gespannten Energiespeichern 16, 18 durch diese Feststelleinrichtung 22 wieder festgestellt wurde.

Mit dem erfindungsgemäßen Verriegelungsantrieb 10 ist ein Verriegeln und Entriegeln jeweils innerhalb sehr kurzer Zeit bis auf ein Minimum reduzierter Geräuschentwicklung gewährleistet. So erfolgt bei einem jeweiligen Verriegelungs- bzw. Entriegelungsvorgang für das betreffende Verriegeln bzw. Entriegeln des Fenster- bzw. Türflügels 12 zunächst eine Betätigung des diesem zugeordneten Verriegelungsbeschlags durch die in einem jeweiligen Energiespeicher gespeicherte Energie. Erst anschließend werden die für ein weiteres Verriegeln und Entriegeln benötigten Energiespeicher durch ein darauffolgendes Schließen des Flügels 12 wieder vorgeladen.

### Bezugszeichenliste

- 10: Verriegelungsantrieb
- 12: Flügel
- 14: Gehäuse
- 16: Verriegelungs-Energiespeicher
- 18: Entriegelungs-Energiespeicher
- 20: Spannvorrichtung
- 22: Steuerungseinrichtung
- 24: Kupplung
- 26: Federeinheit
- 28: Hebelanordnung
- 30: Schlitten
- 32: Feststelleinrichtung
- 34: Bügel
- 36: Randabschnitt
- 38: Randabschnitt
- 40: Achse

## Patentansprüche

1. Verriegelungsantrieb (10) zum Verriegeln und Entriegeln eines Flügels (12) eines Fensters, einer Tür oder dergleichen, mit einem Gehäuse (14), einem mechanischen Verriegelungs-Energiespeicher (16) zum Verriegeln des Flügels (12) über die in diesem Verriegelungs-Energiespeicher (16) speicherbare Energie, einem mechanischen Entriegelungs-Energiespeicher (18) zum Entriegeln des Flügels (12) über die in diesem Entriegelungs-Energiespeicher (18) speicherbare Energie, einer durch den sich schließenden Flügel (12) beaufschlagbaren, mit den Energiespeichern (16, 18) koppelbaren Spannvorrichtung (20) zum Vorspannen der Energiespeicher (16, 18), und einer Steuerungseinrichtung (22), wobei über die Steuerungseinrichtung (22) zur Verriegelung des Flügels (12) die Entladung des vorgespannten Verriegelungs-Energiespeichers (16) und zur Entriegelung des Flügels (12) die Entladung des vorgespannten Entriegelungs-Energiespeichers (18) auslösbar und die Spannvorrichtung (20) über eine Kupplung (24) an die Energiespeicher (16, 18) angeschlossen ist, die bei sich öffnendem Flügel (12) zur Aufhebung der Kopplung zwischen der Spannvorrichtung (20) und den Energiespeichern (16, 18) im Leerlauf betreibbar ist und über die bei sich schließendem Flügel (12) die Spannvorrichtung (20) und die Energiespeicher (16, 18) zum Vorspannen der Energiespeicher (16, 18) durch den sich schließenden Flügel (12) miteinander koppelbar sind.

2. Verriegelungsantrieb nach Anspruch 1,
**dadurch gekennzeichnet , dass** der Verriegelungs-Energiespeicher (16) eine über die Spannvorrichtung (20) vorspannbare Verriegelungs-Federeinheit und/oder der Entriegelungs-Energiespeicher (18) eine über die Spannvorrichtung (20) vorspannbare Entriegelungs-Federeinheit umfasst.

3. Verriegelungsantrieb nach Anspruch 1 oder 2,
**dadurch gekennzeichnet, dass** die Spannvorrichtung (20) eine durch eine vorgespannte Federeinheit (26) in Richtung des Flügels (12) beaufschlagte Hebelanordnung (28) umfasst.

4. Verriegelungsantrieb nach zumindest einem der vorstehenden Ansprüche,
**dadurch gekennzeichnet , dass** er einen mit einem Verriegelungsbeschlag des Flügels (12) verbindbaren oder verbundenen Schlitten (30) umfasst, der zwischen einer Verriegelungsposition und einer Entriegelungsposition verschiebbar gelagert ist, in denen er durch eine Feststelleinrichtung (32) jeweils feststellbar und durch den vorgeladenen Entriegelungs-Energiespeicher (18) bzw. den vorgeladenen Verrieglungs-Energiespeicher (16) beaufschlagbar ist.

5. Verriegelungsantrieb nach Anspruch 4,
**dadurch gekennzeichnet, dass** die Feststelleinrichtung (32) durch die Steuerungseinrichtung (22) so ansteuerbar ist, dass der seine Verriegelungsposition einnehmende, durch den vorgespannten Entriegelungs-Energiespeicher (18) beaufschlagte Schlitten (30) zur Entriegelung des Flügels (12) freigegeben wird, um durch die im Entriegelungs-Energiespeicher (18) gespeicherte Energie in seine Entriegelungsposition verschoben zu werden.

6. Verriegelungsantrieb nach Anspruch 5,
**dadurch gekennzeichnet , dass** der sich zur Verschiebung des Schlittens (30) in dessen Entriegelungsposition entladende Entriegelungs-Energiespeicher (18) bzw. Entriegelungs-Federeinheit sich einerseits am Schlitten (30) abstützt und andererseits fest abgestützt ist.

7. Verriegelungsantrieb nach zumindest einem der vorstehenden Ansprüche,
**dadurch gekennzeichnet, dass** die Feststelleinrichtung (32) durch die Steuerungseinrichtung (22) so ansteuerbar ist, dass der Schlitten (30) nach seiner Überführung aus seiner Verriegelungsposition in seine Entriegelungsposition in seiner Entriegelungsposition wieder festgestellt wird.

8. Verriegelungsantrieb nach zumindest einem der vorstehenden Ansprüche,
**dadurch gekennzeichnet, dass** die Feststelleinrichtung (32) durch die Steuerungseinrichtung (22) so ansteuerbar ist, dass der seine Entriegelungsposition einnehmende, durch den vorgespannten Verriegelungs-Energiespeicher (16) beaufschlagte Schlitten (30) zur Verriegelung des Flügels (12) freigegeben wird, um durch die im vorgespannten Verriegelungs-Energiespeicher (16) gespeicherte Energie in seine Verriegelungsposition verschoben zu werden.

9. Verriegelungsantrieb nach Anspruch 8,
**dadurch gekennzeichnet , dass** der sich zur Verschiebung des Schlittens (30) in dessen Verriegelungsposition entladende Verriegelungs-Energiespeicher (16) bzw. Verriegelungs-Federeinheit sich einerseits am Schlitten (30) abstützt und andererseits fest abgestützt ist.

10. Verriegelungsantrieb nach zumindest einem der vorstehenden Ansprüche,
**dadurch gekennzeichnet, dass** die Feststellvorrichtung durch die Steuerungseinrichtung (22) so ansteuerbar ist, dass der Schlitten nach seiner Überführung aus seiner Entriegelungsposition in seine Verriegelungsposition in seiner Verriegelungsposition wieder festgestellt wird.

11. Verriegelungsantrieb nach zumindest einem der vorstehenden Ansprüche,
**dadurch gekennzeichnet, dass** der Verriegelungs-Energiespeicher (16) und der Entriegelungs-Energiespeicher (18) über einen insbesondere linear verschiebbaren, über die Kupplung (24) mit der Spannvorrichtung (20) koppelbaren Bügel (34) oder dergleichen insbesondere gleichzeitig vorspannbar sind.

12. Verriegelungsantrieb nach Anspruch 11,
**dadurch gekennzeichnet, dass** nach erfolgtem Vorspannen der Energiespeicher (16, 18) und erfolgtem Feststellen des Bügels (34) durch die Feststelleinrichtung (32) der Bügel (34) über die wieder im Leerlauf betreibbare Kupplung (24) von der Spannvorrichtung (20) entkoppelbar ist.

13. Verriegelungsantrieb nach Anspruch 11 oder 12,
**dadurch gekennzeichnet, dass** der Verriegelungs-Energiespeicher (12) über den Bügel (34) gegen den durch die Feststelleinrichtung (32) in seiner Entriegelungsposition festgestellten Schlitten (30) vorspannbar ist.

14. Verriegelungsantrieb nach zumindest einem der vorstehenden Ansprüche,
**dadurch gekennzeichnet , dass** der Entriegelungs-Energiespeicher (18) über den Bügel (34) gegen das Gehäuse (14) oder einen gehäusefesten Anschlag vorspannbar ist.

15. Verriegelungsantrieb nach zumindest einem der vorstehenden Ansprüche,
**dadurch gekennzeichnet , dass** der Schlitten (30) bei durch die Feststelleinrichtung (32) festgestelltem Bügel (34) durch den sich entladenden, sich einerseits am Schlitten (30) und andererseits am festgestellten Bügel (34) abstützenden Verriegelungs-Energiespeicher (16) relativ zum Bügel (34) aus seiner Entriegelungsposition in seine Verriegelungsposition verschiebbar ist.

16. Verriegelungsantrieb nach zumindest einem der vorstehenden Ansprüche,
**dadurch gekennzeichnet , dass** der Schlitten (30) über den von der Feststelleinrichtung (32) freigegebenen Bügel (34) durch den sich entladenden, sich einerseits am freigegebenen Bügel (34) und andererseits am Gehäuse (14) bzw. gehäusefesten Anschlag abstützenden Entriegelungs-Energiespeicher (18) aus seiner Entriegelungsposition in seine Verriegelungsposition verschiebbar ist.

17. Verriegelungsantrieb nach Anspruch 16,
**dadurch gekennzeichnet, dass** während einer jeweiligen über den Bügel (34) erfolgenden Verschiebung des Schlittens (30) zwischen dessen Entriegelungsposition und dessen Verriegelungsposition der Bügel (34) durch die im Leerlauf betriebene Kupplung (24) von der Spannvorrichtung (20) entkoppelt und der Verriegelungs-Energiespeicher (16) entspannt ist.

18. Verriegelungsantrieb nach zumindest einem der vorstehenden Ansprüche,
**dadurch gekennzeichnet , dass** der Bügel (34) mit zwei einander gegenüberliegenden Randabschnitten (36, 38) versehen ist, zwischen denen der Schlitten (30) und der Verriegelungs-Energiespeicher (16) angeordnet sind, wobei der Verriegelungs-Energiespeicher (16) zwischen einem (36) der beiden Randabschnitte (36, 38) und dem Schlitten (30) und der Entriegelungs-Energiespeicher (18) zwischen dem anderen Randabschnitt (38) und dem Gehäuse (14) bzw. gehäusefesten Anschlag angeordnet ist.

## Claims

1. Locking drive (10) for locking and unlocking a sash/leaf (12) of a window, of a door or the like, having a housing (14); a mechanical locking energy store (16) for locking the sash/leaf (12) via the energy which can be stored in this locking energy store (16); a mechanical unlocking energy store (18) for unlocking the sash/leaf (12) via the energy which can be stored in this unlocking energy store (18); a tensioning device (20), which can be acted upon by the closing sash/leaf (12) and which can be coupled to the energy stores (16, 18), for pretensioning the energy stores (16, 18); and a control device (22), wherein the unloading of the pretensioned locking energy store (16) can be triggered via the control device (22) to lock the sash/leaf (12), and the unloading of the pretensioned unlocking energy store (18) can be triggered via the control device (22) to unlock the sash/leaf (12), and the tensioning device (20) is connected to the energy stores (16, 18) via a coupling (24) which, with the sash/leaf (12) opening, can be operated in idle to cancel the coupling between the tensioning device (20) and the energy stores (16, 18) and via which, with the sash/leaf (12) closing, the tensioning device (20) and the energy stores (16, 18) can be coupled to one another to pretension the energy stores (16, 18) by means of the closing sash/leaf (12) .

2. Locking drive according to Claim 1,
**characterized in that** the locking energy store (16) comprises a locking spring unit which can be pretensioned via the tensioning device (20), and/or the unlocking energy store (18) comprises an unlocking spring unit which can be pretensioned via the tensioning device (20).

3. Locking drive according to Claim 1 or 2
**characterized in that** the tensioning device (20) comprises a lever arrangement (28) which is urged in the direction of the sash/leaf (12) by a pretensioned spring unit (26).

4. Locking drive according to at least one of the preceding claims,
**characterized in that** it comprises a carriage (30) which can be or is connected to a locking fitting of the sash/leaf (12) and which is mounted so as to be displaceable between a locking position and an unlocking position, in which positions it can be respectively fixed by a fixing device (32) and can be acted upon by the preloaded unlocking energy store (18) or the preloaded locking energy store (16) .

5. Locking drive according to Claim 4,
**characterized in that** the fixing device (32) can be controlled by the control device (22) in such a way that the carriage (30), assuming its locking position and acted upon by the pretensioned unlocking energy store (18), is released for unlocking the sash/leaf (12) in order to be displaced into its unlocking position by the energy stored in the unlocking energy store (18).

6. Locking drive according to Claim 5,
**characterized in that** the unlocking energy store (18) or unlocking spring unit, which is unloaded for displacing the carriage (30) into its unlocking position, is supported on the carriage (30) on the one hand and is fixedly supported on the other hand.

7. Locking drive according to at least one of the preceding claims,
**characterized in that** the fixing device (32) can be controlled by the control device (22) in such a way that the carriage (30), after it has been transferred from its locking position into its unlocking position, is fixed again in its unlocking position.

8. Locking drive according to at least one of the preceding claims,
**characterized in that** the fixing device (32) can be controlled by the control device (22) in such a way that the carriage (30), assuming its unlocking position and acted upon by the pretensioned locking energy store (16), is released for locking the sash/leaf (12) in order to be displaced into its locking position by the energy stored in the pretensioned locking energy store (16).

9. Locking drive according to Claim 8,
**characterized in that** the locking energy store (16) or locking spring unit, which is unloaded to displace the carriage (30) into its locking position, is supported on the carriage (30) on the one hand and is fixedly supported on the other hand.

10. Locking drive according to at least one of the preceding claims,
**characterized in that** the fixing device can be controlled by the control device (22) in such a way that the carriage, after it has been transferred from its unlocking position into its locking position, is fixed again in its locking position.

11. Locking drive according to at least one of the preceding claims,
**characterized in that** the locking energy store (16) and the unlocking energy store (18) can be pretensioned, in particular simultaneously, via an, in particular linearly displaceable, yoke (34) or the like which can be coupled to the tensioning device (20) via the coupling (24).

12. Locking drive according to Claim 11,
**characterized in that**, after pretensioning of the energy stores (16, 18) has occurred, and after fixing of the yoke (34) by the fixing device (32) has occurred, the yoke (34) can be uncoupled from the tensioning device (20) via the coupling (24) which can be operated again in idle.

13. Locking drive according to Claim 11 or 12,
**characterized in that** the locking energy store (16) can be pretensioned via the yoke (34) against the carriage (30) fixed in its unlocking position by the fixing device (32).

14. Locking drive according to at least one of the preceding claims,
**characterized in that** the unlocking energy store (18) can be pretensioned via the yoke (34) against the housing (14) or a housing-fixed stop.

15. Locking drive according to at least one of the preceding claims,
**characterized in that**, with the yoke (34) fixed by the fixing device (32), the carriage (30) can be displaced from its unlocking position into its locking position relative to the yoke (34) by means of the unloading locking energy store (16) which is supported on the carriage (30) on the one hand and on the fixed yoke (34) on the other hand.

16. Locking drive according to at least one of the preceding claims,
**characterized in that** the carriage (30), via the yoke (34) released from the fixing device (32), can be displaced from its unlocking position into its locking position by means of the unloading unlocking energy store (18) which is supported on the released yoke (34) on the one hand and on the housing (14) or housing-fixed stop on the other hand.

17. Locking drive according to Claim 16,
**characterized in that**, during a respective displacement, occurring via the yoke (34), of the carriage (30) between its unlocking position and its locking position, the yoke (34) is uncoupled from the tensioning device (20) by the coupling (24) operated in idle, and the locking energy store (16) is relaxed.

18. Locking drive according to at least one of the preceding claims,
**characterized in that** the yoke (34) is provided with two mutually opposite edge portions (36, 38) between which are arranged the carriage (30) and the locking energy store (16), wherein the locking energy store (16) is arranged between one (36) of the two edge portions (36, 38) and the carriage (30), and the unlocking energy store (18) is arranged between the other edge portion (38) and the housing (14) or housing-fixed stop.

## Revendications

1. Entraînement de verrouillage (10) pour verrouiller et déverrouiller un battant (12) d'une fenêtre, d'une porte ou similaire, comprenant un boîtier (14), un accumulateur d'énergie de verrouillage mécanique (16) pour verrouiller le battant (12) par le biais de l'énergie pouvant être stockée dans cet accumulateur d'énergie de verrouillage (16), un accumulateur d'énergie de déverrouillage mécanique (18) pour déverrouiller le battant (12) par le biais de l'énergie pouvant être stockée dans cet accumulateur d'énergie de déverrouillage (18), un dispositif de serrage (20) pouvant être sollicité par le battant (12) se refermant, pouvant être accouplé aux accumulateurs d'énergie (16, 18), pour précontraindre les accumulateurs d'énergie (16, 18), et un système de commande (22), dans lequel, par le biais du système de commande (22), pour verrouiller le battant (12), la décharge de l'accumulateur d'énergie de verrouillage (16) précontraint, et pour le déverrouillage du battant (12), la décharge de l'accumulateur d'énergie de déverrouillage (18) précontraint pouvant être déclenchées et le dispositif de serrage (20) étant raccordé par le biais d'un accouplement (24) aux accumulateurs d'énergie (16, 18), lequel dispositif de serrage peut fonctionner en marche à vide lorsque le battant (12) s'ouvre pour supprimer l'accouplement entre le dispositif de serrage (20) et les accumulateurs d'énergie (16, 18) et par le biais duquel dispositif de serrage, lorsque le battant (12) se ferme, le dispositif de serrage (20) et les accumulateurs d'énergie (16, 18) peuvent être accouplés mutuellement pour précontraindre les accumulateurs d'énergie (16, 18) par le battant (12) se refermant.

2. Entraînement de verrouillage selon la revendication 1,
**caractérisé en ce que** l'accumulateur d'énergie de verrouillage (16) comprend une unité de ressort de verrouillage pouvant être précontrainte par le biais du dispositif de serrage (20) et/ou l'accumulateur d'énergie de déverrouillage (18) comprend une unité de ressort de déverrouillage pouvant être précontrainte par le biais du dispositif de serrage (20).

3. Entraînement de verrouillage selon la revendication 1 ou 2,
**caractérisé en ce que** le dispositif de serrage (20) comprend un agencement de levier (28) sollicité dans la direction du battant (12) par une unité de ressort (26) précontrainte.

4. Entraînement de verrouillage selon au moins l'une quelconque des revendications précédentes,
**caractérisé en ce qu'**il comprend un chariot (30) raccordé ou pouvant être raccordé à une ferrure de verrouillage du battant (12), lequel chariot est supporté de manière déplaçable entre une position de verrouillage et une position de déverrouillage dans lesquelles il peut être à chaque fois fixé par un dispositif de fixation (32) et peut être sollicité par l'accumulateur d'énergie de déverrouillage (18) préchargé ou par l'accumulateur d'énergie de verrouillage (16) préchargé.

5. Entraînement de verrouillage selon la revendication 4,
**caractérisé en ce que** le dispositif de fixation (32) peut être commandé par le système de commande (22) de telle sorte que le chariot (30) adoptant sa position de verrouillage, sollicité par l'accumulateur d'énergie de déverrouillage (18) précontraint, soit libéré pour déverrouiller le battant (12) afin d'être déplacé dans sa position de déverrouillage par l'énergie stockée dans l'accumulateur d'énergie de déverrouillage (18).

6. Entraînement de verrouillage selon la revendication 5,
**caractérisé en ce que** l'accumulateur d'énergie de déverrouillage (18) ou l'unité de ressort de déverrouillage se déchargeant pour déplacer le chariot (30) dans sa position de déverrouillage, s'appuie d'une part contre le chariot (30) et d'autre part est supporté(e) fixement.

7. Entraînement de verrouillage selon au moins l'une quelconque des revendications précédentes,
**caractérisé en ce que** le dispositif de fixation (32) peut être commandé par le système de commande (22) de telle sorte que le chariot (30), après son transfert de sa position de verrouillage dans sa position de déverrouillage, soit à nouveau fixé dans sa position de déverrouillage.

8. Entraînement de verrouillage selon au moins l'une quelconque des revendications précédentes,
**caractérisé en ce que** le système de fixation (32) peut être commandé par le système de commande (22) de telle sorte que le chariot (30) adoptant sa position de déverrouillage, sollicité par l'accumulateur d'énergie de verrouillage (16), soit libéré pour verrouiller le battant (12) afin d'être déplacé dans sa position de verrouillage par l'énergie stockée dans l'accumulateur d'énergie de verrouillage (16) précontraint.

9. Entraînement de verrouillage selon la revendication 8,
**caractérisé en ce que** l'accumulateur d'énergie de verrouillage (16) ou l'unité de ressort de verrouillage se déchargeant pour déplacer le chariot (30) dans sa position de verrouillage s'appuie d'une part contre le chariot (30) et d'autre part est supporté(e) fixement.

10. Entraînement de verrouillage selon au moins l'une quelconque des revendications précédentes,
**caractérisé en ce que** le dispositif de fixation peut être commandé par le système de commande (22) de telle sorte que le chariot, après son transfert de sa position de déverrouillage dans sa position de verrouillage, soit à nouveau fixé dans sa position de verrouillage.

11. Entraînement de verrouillage selon au moins l'une quelconque des revendications précédentes,
**caractérisé en ce que** l'accumulateur d'énergie de verrouillage (16) et l'accumulateur d'énergie de déverrouillage (18) peuvent être précontraints en particulier simultanément par le biais d'un étrier (34) ou similaire déplaçable notamment linéairement, pouvant être accouplé au dispositif de serrage (20) par le biais de l'accouplement (24) .

12. Entraînement de verrouillage selon la revendication 11,
**caractérisé en ce qu'**après la précontrainte des accumulateurs d'énergie (16, 18) et la fixation de l'étrier (34) par le système de fixation (32), l'étrier (34) peut être désaccouplé du dispositif de serrage (20) par le biais de l'accouplement (24) pouvant à nouveau fonctionner en marche à vide.

13. Entraînement de verrouillage selon la revendication 11 ou 12,
**caractérisé en ce que** l'accumulateur d'énergie de verrouillage (16) peut être précontraint par le biais de l'étrier (34) contre le chariot (30) fixé dans sa position de déverrouillage par le système de fixation (32).

14. Entraînement de verrouillage selon au moins l'une quelconque des revendications précédentes,
**caractérisé en ce que** l'accumulateur d'énergie de déverrouillage (18) peut être précontraint par le biais de l'étrier (34) contre le boîtier (14) ou une butée fixée au boîtier.

15. Entraînement de verrouillage selon au moins l'une quelconque des revendications précédentes,
**caractérisé en ce que** le chariot (30), lorsque l'étrier (34) est fixé par le système de fixation (32), peut être déplacé par rapport à l'étrier (34) de sa position de déverrouillage dans sa position de verrouillage par l'accumulateur d'énergie de verrouillage (16) se déchargeant, s'appuyant d'une part contre le chariot (30) et d'autre part contre l'étrier fixé (34).

16. Entraînement de verrouillage selon au moins l'une quelconque des revendications précédentes,
**caractérisé en ce que** le chariot (30), par le biais de l'étrier (34) libéré par le système de fixation (32), peut être déplacé hors de sa position de déverrouillage dans sa position de verrouillage par l'accumulateur d'énergie de déverrouillage (18) se déchargeant, s'appuyant d'une part contre l'étrier libéré (34) et d'autre part contre le boîtier (14) ou une butée fixée au boîtier.

17. Entraînement de verrouillage selon la revendication 16,
**caractérisé en ce que** pendant un déplacement du chariot (30) entre sa position de déverrouillage et sa position de verrouillage, se produisant à chaque fois par le biais de l'étrier (34), l'étrier (34) est désaccouplé du dispositif de serrage (20) par l'accouplement (24) fonctionnant en marche à vide et l'accumulateur d'énergie de verrouillage (16) est détendu.

18. Entraînement de verrouillage selon au moins l'une quelconque des revendications précédentes,
**caractérisé en ce que** l'étrier (34) est pourvu de deux portions de bord (36, 38) opposées l'une à l'autre, entre lesquelles sont disposés le chariot (30) et l'accumulateur d'énergie de déverrouillage (16), l'accumulateur d'énergie de verrouillage (16) étant disposé entre l'une (36) des deux portions de bord (36, 38) et le chariot (30) et l'accumulateur d'énergie de déverrouillage (18) étant disposés entre l'autre portion de bord (38) et le boîtier (14) ou la butée fixée au boîtier.
